# EUROPÄISCHE PATENTSCHRIFT

(11) **EP 0 505 754 B1**
(45) Veröffentlichungstag und Bekanntmachung des Hinweises auf die Patenterteilung: **10.05.1995**
(21) Anmeldenummer: 92103237.1
(22) Anmeldetag: 26.02.1992
(51) Int. Cl.: A45D 2/18

(54) **Bügelloser, stabförmiger Lockenwickler sowie Verfahren zu seiner Herstellung**
Rod-type curler without bow and method of its manufacture
Bigoudi sans étrier, en forme de tige et son procédé de fabrication

(30) Priorität: 28.02.1991 DE 4106439
(43) Veröffentlichungstag der Anmeldung: 30.09.1992
(73) Patentinhaber: JÜNEMANN GmbH, D-34121 Kassel (DE)
(72) Erfinder: Jünemann, Ulrich Dipl.-Kfm., W-3500 Kassel (DE)
(74) Vertreter: Rehberg, Elmar, Dipl.-Ing.

(56) Entgegenhaltungen:
- DE-C- 820 190
- DE-C- 3 713 280
- FR-A- 2 520 989
- LU-A- 29 451
- US-A- 2 111 171
- US-A- 2 121 476
- US-A- 4 648 414

## Beschreibung

Die Erfindung bezieht sich auf einen bügellosen, seelenlosen, stabförmigen Lockenwickler mit den im Oberbegriff des Anspruchs 1 genannten Merkmalen. Es wird gleichzeitig ein Verfahren zur Herstellung eines solchen Lockenwicklers aufgezeigt. Die Anwendung derartiger Lockenwickler zum Aufwickeln menschlichen Haares ist bekannt. Sie werden im privaten wie auch im gewerbliche Bereich benutzt.

Ein Lockenwickler der eingangs beschriebenen Art ist aus der DE-C-37 13 280 bekannt. Er weist einen Wickelkörper aus Kunststoffschaum auf, der eine offenporige Oberfläche besitzen kann. Der stabförmige Wickelkörper besitzt hier zumindest angenähert quadratischen Querschnitt, wobei die Nachgiebigkeit jedoch so gewählt ist, daß sich nur die Kanten des Wickelkörpers beim Aufwickeln der Haare abrunden. In einer Ausführungsform besteht die Einrichtung zum Fixieren der gekrümmten Form des Wickelkörpers aus einer in dem Wickelkörper untergebrachten biegsamen Drahtseele. In einer anderen Ausführungsform ist am einen Endbereich des Wickelkörpers eine Öse vorgesehen, die eine randgeschlossen Öffnung umschließt. Die Öse weist erheblich größere äußere Abmessungen auf als der restliche Teil des Wickelkörpers. Die Öffnung in der Öse ist so bemessen, daß der andere Endbereich des Wickelkörpers, an welchem sich ein verjüngender Fortsatz befindet oder angeformt ist, in die Öffnung der Öse eingeschoben werden kann. Beim Einschieben ändert sich die Gestalt der Öse kaum, d. h. das Material im Ösenbereich wird nicht nennenswert verformt. Beim Nachziehen ergeben sich Formänderungen an den Teilen entsprechend der Nachgiegigkeit des Kunststoffschaums.

Die Ausbildung der Fixiereinrichtung in Form der plastisch verformbaren Seele, insbesondere aus Draht, ist in mehrfacher Hinsicht nachteilig. Sie erfordert zu ihrer Anbringung einen gesonderten Arbeitsgang, in welchem die Drahtseele axial in den Wickelkörper eingeschoben wird. Die Enden der Drahtseele werden zweckmäßig ösenartig umgebogen, um einer Verletzungsgefahr entgegenzuwirken. Die Drahtseele ist von kürzerer axialer Länge als der Wickelkörper. Bei einem ungeschickten Abknicken des Wickelkörpers im Bereich der Seelenenden wird der Kunststoffschaum des Wickelkörpers aufgebrochen und das Ende der Drahtseele tritt sichtbar hervor, so daß eine erhöhte Verletzungsgefahr gegeben ist.

Bei der anderen Ausführungsform, bei der der Lockenwickler seelenlos ausgebildet ist und die Fixiereinrichtung aus der Öse mit der Öffnung und dem verjüngten Ansatz gebildet ist, ist die Herstellung erschwert, weil zur besonderen Ausbildung der Öse infolge der überstehenden Bereiche ein entsprechend größeres Materialstück erforderlich ist. Es ist zwar möglich, durch eine gegensinnige Anordnung und entsprechende Gestaltung der Ösen und der verjüngten Bereiche solche Lockenwickler aus einer ausgeschäumten Platte aus Kunststoffschaum auszustanzen. Dabei entsteht jedoch Abfall zumindest im Umfang der die Ösen durchsetzenden Öffnungen. Die weit ausladenden Ösen sind auch beim Transport der Lockenwickler, also innerhalb der Lockenwicklerpackung sowie auch bei der Aufbewahrung der Lockenwickler nach Gebrauch hinderlich.

Aus der DE-C-820 190 ist ein bügelloser, seelenloser Lockenwickler bekannt, der die Form eines dünnen Streifens besitzt, so daß seine Breite größer als seine Höhe ausgebildet ist. Dieser Lockenwickler besitzt einen Wickelkörper, der im Mittelbereich mit einem randgeschlossenen Schlitz versehen ist. Dieser Schlitz kann aufgrund der federnden Eigenschaften des Materials des Wickelkörpers geöffnet werden, so daß das Ende einer Haarsträhne in die entstandene Öffnung einführbar ist. Aufgrund der Elastizität des Materials des Lockenwicklers schließt sich dieser Schlitz wieder und hält das Ende der Haarsträhne klemmend fest, so daß sich ein Aufwickelvorgang auf dem Wickelkörper anschließen kann. Der Wickelkörper weist in seinem einen Endbereich eine randgeschlossene Öffnung für eine in seinem anderen Endbereich gebildete Zunge auf. Der Querschnitt der Öffnung ist entsprechend dem Querschnitt der Zunge bemessen. Die Zunge besitzt einen sich in Richtung auf ihr freies Ende verjüngenden Querschnitt, so daß sie in die ösenartige Öffnung einsteckbar ist, ohne daß sich dabei der Durchtrittsquerschnitt der Öffnung verändert. Da der Lockenwickler in Form eines dünnen Streifens ausgebildet ist, schaut nach dem Einstecken die Zunge auf der anderen Seite der Öse heraus und kann dort ergriffen und im Rahmen der Elastizität des Materials des Lockenwicklers nachgezogen werden. Dabei verformt sich auch die von vornherein vorhandene Öffnung im Rahmen der Materialelastizität. Um einen festen Sitz der Zunge in der Öffnung zu erreichen, kann die Zunge im übrigen mit Zähnen oder einer Riffelung versehen sein.

Aus der US-A-2 121 476 ist ein Lockenwickler bekannt, der aus einem Streifen aus flexiblem Material, insbesondere aus weichem Gummi, besteht. Dieser Streifen besitzt in seinem Mittelbereich einen vergleichsweise lang ausgebildeten Schlitz, durch den die Haarspitzen bei Beginn eines Auswickelvorgangs gesteckt werden. Der Streifen weist in jedem Endbereich je einen Schlitz auf, der auch als Schnitt ausgebildet sein kann und der an beiden Enden mit einem ausgestanzten Loch versehen ist. Diese schlitzartige Öffnung stimmt in ihrer Länge mit der Breite des Streifens im wesentlichen überein. Die schlitzartige Öffnung darf nicht länger ausgebildet werden, als es der Breite des Streifens entspricht, weil sonst die Gefahr besteht, daß infolge ungenügenden Reibkontaktes das in den Schlitz eingefügte Ende des Streifens wieder herausrutschen könnte. Die Länge der schlitzartigen Öffnung darf aber auch nicht kürzer als die Breite des Streifens sein, weil sich in einem solchen Falle der Streifen in Falten legen würde. Die Endbereiche des Streifens sind zungenartig verjüngt ausgebildet, um das Einführen in die schlitzartige Öffnung zu erleichtern.

Aus der DE-C-35 41 842 ist ein Lockenwickler nach Papillotenart bekannt, bei dem der Wickelkörper aus einer runddichtschnurartig, extrusionsgeschäumten Schnur bzw. einem entsprechenden Abschnitt davon besteht. Die Einrichtung zum Fixieren einer gekrümmten Form des Lockenwicklers besteht auch hier aus einer verformbaren Seele mit abgerundeten Enden, die in den Wickelkörper aus Kunststoffschaum axial eingeschoben wird. Solche Drahtseelen lassen auch nur eine begrenzte Anzahl von Biegungen zu, bevor sie brechen. Der Wickelkörper weist runden Querschnitt auf. Ein über die Länge konstanter Querschnitt wird dadurch ereicht, daß nach dem Extrusionsschäumen eine Kalibrierung erfolgt. Hierbei wird entweder die Oberfläche der extrusionsgeschäumten Schnur durch eine beheizte Düse hindurchgezogen, wodurch sich die Oberfläche in nachteiliger Weise schließt, so daß die Haare beim Aufwickeln an dieser glatten Oberfläche unbeabsichtigt abgleiten, oder es wird der konstante Durchmesser über die Länge durch einen Abschälvorgang erreicht, bei dem Abfall entsteht. In diesem zweiten Fall ist die Oberfläche des Wickelkörpers vorteilhaft offenporig und es ergibt sich ein besserer Griff des Wickelkörpers beim Aufwickeln der Haare. Mit der Verwendung der Drahtseele sind die schon beschriebenen Nachteile auch hier verbunden.

Aus der LU-A-29 451 ist ein Lockenwickler bekannt, dessen Wickelkörper aus einem Rohrabschnitt aus weichem Kunststoff besteht. Er weist in seinem Mittelbereich einen parallel zur Längsachse angeordneten, radial durchgehenden schmalen Schlitz auf, der jedoch zum Einklemmen der Haarspitzen dient. Als Einrichtung zum Fixieren ist am Ende des Wickelkörpers eine Verankerungsspitze vorgesehen, die in der Schließstellung des Lockenwicklers in das andere Ende des rohrförmigen Wickelkörpers eingreift.

Der Erfindung liegt die Aufgabe zugrunde, ausgehend von einem gattungsgemäßen Lockenwickler der eingangs beschriebenen Art einen Lockenwickler bereitzustellen, der einfach herzustellen ist und einen einfachen Aufbau aufweist.

Erfindungsgemäß wird dies dadurch erreicht, daß der Wickelkörper zumindest über seine wesentliche axiale Erstreckung einschließlich der beiden Endbereiche konstante äußere Abmessungen aufweist, daß die Öffnung als Schlitz oder als schmale Ausstanzung mit im Vergleich zum Durchmesser oder der betreffenden Abmessung des Wickelkörpers relativ großer Länge ausgebildet und somit der geschlitzte oder gestanzte Bereich des Wickelkörpers elastisch zu einer Öse verformbar ist, in die der andere Endbereich mit im Vergleich zum Querschnitt des Wickelkörpers unverändertem Querschnitt einsteckbar ist.

Der Wickelkörper weist über seine axiale Erstreckung, also im Mittelbereich und im Bereich der beiden Enden konstant durchgehende äußere Abmessungen auf, wovon somit auch die Endbereiche, die wesentliche Bestandteile der Einrichtung zum Fixieren der gekrümmten Form des Wickelkörpers sind, mit eingeschlossen werden. Unbeachtlich dagegen ist es, ob die freien Enden des Wickelkörpers stirnwandmäßig glatt abgeschnitten sind oder mit einer Verrundung versehen sind. Wichtig ist weiterhin die Ausbildung der Öffnung als Schlitz oder als schmale Ausstanzung, die sich parallel zur Achse des Wickelkörpers über einen gewissen axialen Bereich erstrecken. Damit wird der Gedanke ausgenutzt, daß die Öse nicht, wie im Stand der Technik bekannt, dauerhaft angeformt und damit immer vorhanden sein muß, sondern es wird die Rückstellkraft des Kunststoffschaums ausgenutzt, um bei der Herstellung des Wickelkörpers lediglich den Schlitz zu bilden oder einzuformen, der sich erst in dem Moment zu der Öse aufweiten läßt, wenn die Haare vorher auf den Wickelkörper aufgewickelt wurden und das andere Ende des Wickelkörpers in die durch Verformung des Kunststoffschaumes gebildete Öse eingeschoben werden soll. Damit sich der Schlitz oder die schmale Ausstanzung zu der Öse mit hinreichendem freien Querschnitt leicht aufweiten läßt, muß die Öffnung mit dem Vergleich zum Durchmesser oder der betreffenden Abmessung des Wickelkörpers relativ großer Länge ausgebildet sein. Dabei ist die Schlitzlänge so bemessen, daß das Kunststoffschaummaterial des Wickelkörpers beim Bilden der Öse nicht über Gebühr beansprucht wird, so daß der Schlitz also nicht weiter reißt oder das Kunststoffmaterial durchreißt. Die Ausbildung des Schlitzes als Schnitt oder allenfalls als schmale Ausstanzung ist darauf gerichtet, den verbleibenden Querschnitt des Wickelkörpers an dieser Stelle möglichst wenig zu schwächen. Die Anbringung des Schlitzes kann sogar so durchgeführt werden, daß die Oberfläche des Wickelkörpers im Bereich der Schlitzwandungen sich zu einer geschlossenen Oberfläche verformt oder als geschlossene Oberfläche ausbildet, die weniger einreißgefährdet ist als eine offenporige Oberfläche. Eine offenporige Oberfläche dagegen hat bessere Festhalteeigenschaften gegen ein unbeabsichtigtes Herausrutschen des eingesteckten anderen Endes des Wickelkörpers in der fixierten Stellung. Wichtig ist auch, daß die äußeren Abmessungen des Wickelkörpers im geschlitzten Bereich und im ungeschlitzten Bereich übereinstimmen, so daß also der Wickelkörper - im Gegensatz zur bekannten Ösenausbildung - über die Länge konstanten Durchmesser oder bei eckiger Gestaltung konstante äußere Abmessungen aufweist. Dies ist zumindest im wesentlichen Mittelbereich der Fall; abgerundete Enden des Wickelkörpers, sofern dieser durch Formspritzen hergestellt ist, stören nicht. Besonders vorteilhaft läßt sich ein solcher Lockenwickler aus einer Schnur im Extruder aufgeschäumten Kunststoffschaums herstellen. Es ist lediglich erforderlich, Wickelkörper aus einem solchen Rohwickelkörper als Endlosschnur abzulängen und vorher oder nachher mindestens je einen Schlitz anzubringen. Ein solcher Lockenwickler ist denkbar einfach aufgebaut und ohne Materialabfall herstellbar. Seine Anwendung ist problemlos, weil seine Handhabung sofort verstanden wird. Da sich der Wickelkörper aus Kunststoffschaum auch in sich verdrehen, also verdrillen läßt, läßt sich die Lage des Schlitzes mit seinen Hauptflächen ohne Weiteres zur Erreichung der Fixierstellung ausrichten, ohne daß auf das aufgewickelte Haarbüschel ein einen Schmerz verursachender Zug ausgeübt würde. Die Rückstellkraft des aufgeschäumten Kunststoffmaterial des Wickelkörpers reicht überraschenderweise aus, um in Verbindung mit der Schitzbildung das andere hindurchgesteckte Ende festzuhalten, so daß ein unbeabsichtigtes Aufgehen bzw. Verlassen der Fixierstellung nicht eintritt. Durch den völligen Entfall einer Drahtseele sind ohnehin die damit verbundenen Nachteile beseitigt und ein solcher Lockenwickler läßt sich demzufolge auch vergleichsweise preisgünstiger herstellen. Der Lockenwickler enthält keinerlei harte und feste Teile mehr und ist daher auch geeignet, über Nacht angewendet zu werden.

Der Wickelkörper einschließlich der beiden Endbereiche kann runden oder eckigen Querschnitt aufweisen. Ein runder, also zylindrischer Querschnitt läßt sich besonders einfach aus der Düse eines Extruders austreiben. Ein eckiger Querschnitt, beispielsweise in quadratischer Form, kann einfach durch Aufschneiden von ausgehärtetem Plattenmaterial von Schaumkunststoff erzeugt werden. In beiden Fällen kann abfallos gearbeitet werden. Je nach dem gewählten Querschnitt geht dieser Querschnitt auch über den Bereich durch, der den Schlitz trägt.

Der Schlitz kann zweckmäßig eine axiale Länge aufweisen, die etwa dem 3fachen des Durchmessers oder der betreffenden Abmessung des Wickelkörpers entspricht. Dabei läßt sich die erforderliche Öffnungsweite der Öse durch leichten axialen Druck auf das betreffende Ende des Wickelkörpers erzeugen.

Bei einem Durchmesser des Wickelkörpers von etwa 15 mm kann der Schlitz eine axiale Länge von etwa 45 mm aufweisen, wobei der in Richtung auf das freie Ende anschließende ungeschitzte Bereich eine axiale Länge von etwa 15 mm aufweist. Damit ergeben sich besonders gute Gebrauchseigenschaften. Die angegebenen Abmessungen müssen nicht exakt eingehalten werden, sondern richten sich auch nach der Art des verwendeten Kunststoffmaterials.

Es genügt in aller Regel, nur den einen Endbereich des Wickelkörpers zu schlitzen. Es ist aber auch möglich, eine symmetrische Ausbildung zu wählen und beide Endbereiche mit je einem Schlitz zu versehen. Die Schitze sind dann zweckmäßig symmetrisch und fluchtend zueinander angeordnet, so daß jedes Ende wahlweise in eine am jeweils anderen Ende gebildete Öse eingesteckt werden kann. Es ist auch möglich, die beiden Schitze mit ihren Ebenen beispielsweise um 90° gegeneinander verdreht anzuordnen, um auf diese Art und Weise vier Fixiermöglichkeiten über den Umfang zu bekommen und den Aufwickelvorgang des Haarbüschels an vier Stellen einer Umdrehung beenden zu können.

Das Verfahren zur Herstellung eines solchen bügellosen, seelenlosen stabförmigen Lockenwicklers aus nachgiebigem, rückstellendem Kunststoffschaum sieht vor, daß ein langgestreckter Rohwickelkörper aus dem Kunststoffschaum mit der einfachen oder vielfachen axialen Länge des Wickelkörpers und mit zumindest im wesentlichen über die Länge konstanten äußeren Abmessungen gebildet wird, und daß je Wickelkörper zumindest ein sich parallel zur Längsrichtung erstreckender Schlitz oder eine schmale Ausstanzung mit im Vergleich zum Durchmesser oder der betreffenden Abmessung des Wickelkörpers relativ großer Länge zumindest in dem einen Endbereich eingeformt wird. Unter einem Rohwickelkörper wird gleichsam eine Endlosschnur, insbesondere eine extrudierte Schnur, aber auch ein gestanztes oder gebohrtes Stück Kunststoffschaum verstanden, welches in der Regel die mehrfache Länge eines Wickelkörpers aufweist, so daß aus einem Rohwickelkörper mehrere Wickelkörper durch einen Ablängvorgang entstehen.

Beim Formspritzen hingegen entsteht gleichsam in der Spritzform sofort der Wickelkörper, der dann als Rohwickelkörper mit der einfachen axialen Länge des Wickelkörpers bezeichnet werden kann. Die Einformung des Schitzes vor, während oder nach der Bildung des Wickelkörper aus dem Rohwickelkörper richtet sich nach den übrigen Herstellungsschritten. So ist es ohne Weiteres möglich, die Schitzbildung und den Ablängvorgang zeitgleich mit einem Werkzeug durchzuführen. Beim Formspritzen wird ein flacher, schmaler Kern angewendet, der den Schlitz bzw. die schmale Ausnehmung hinterläßt.

Im einzelnen sind verschiedene vorteilhafte Möglichkeiten denkbar, und zwar ähnlich den bekannten Herstellungsweisen, wie sie eingangs für Lockenwickler mit Drahtseele beschrieben wurden. So kann zur Bildung des Rohwickelkörpers der Kunststoffschaum runddichtschnurartig extrudiert werden und die Einformung des Schlitzes geschieht jeweils durch einen partiellen Schnitt. Ein solcher Schnitt kann zweckmäßig mit einem beheizten Messer durchgeführt werden, welches nicht nur leichter in den Kunststoffschaum eintritt, sondern auch die Schnittflächen der ansonsten zweckmäßig offenporigen Oberfläche verschließt. Eine solche Verstärkungswirkung ist für die beiden axialen Enden des Schlitzes sinnvoll und wichtig, damit beim elastischen Aufformen der Öse der Schlitz nicht weiterreißt.

Es ist aber auch möglich, daß der Wickelkörper mit abgerundeten Enden und mindestens einem Schlitz durch Formspritzen hergestellt wird. In diesem Fall wird zwar die Oberfläche des Wickelkörpers mehr oder weniger geschlossenporig anfallen. Es können aber andere Maßnahmen ergriffen werden, um die Oberfläche wieder rauher zu gestalten, beispielsweise die Einformung von Rillen oder Riefen auf dem Umfang des Wickelkörpers.

Eine weitere vorteilhafte Herstellungsmöglichkeit ergibt sich, wenn der Rohwickelkörper durch Hohlbohren oder durch Stanzen aus einem ausgeschäumten Kunststoffschaumblock hergestellt wird. Hierbei fällt die gewünschte offenporige Oberfläche ohne Weiteres an. Nachteilig ist hieran das Entstehen des Abfalls.

Die Erfindung wird anhand bevorzugter Ausführungsbeispiele weiter erläutert und beschrieben. Es zeigen:
- Figur 1: eine Ansicht des Lockenwicklers in einer ersten Ausführungsform,
- Figur 2: eine Darstellung des Lockenwicklers gemäß Figur 1 der der fixierten Stellung und
- Figur 3: eine Ansicht eines Lockenwicklers in einer zweiten Ausführungsform.

In Figur 1 ist ein Lockenwickler 1 dargestellt, der aus einem Abschnitt aus geschäumten Kunststoff in Form einer Schnur besteht. Ein solcher Abschnitt bildet einen Wickelkörper 2, der hier kreisrunden Querschnitt 3 aufweist. Dieser Querschnitt 3 und damit der äußere Durchmesser des Wickelkörpers 2 erstreckt sich konstant über seine gesamte axiale Länge.

An dem Wickelkörper 2 ist ein Mittelbereich 4 ausgebildet, in welchem das Haarbüschel aufgewickelt und damit aufgenommen wird, wie dies Figur 2 erkennen läßt. An den Mittelbereich schließen sich zwei Endbereiche 5 und 6 an, die bis zu freien Enden 7 und 8 des Wickelkörpers 2 sich erstrecken. Im einen Endbereich 5 ist ein Schlitz 9 vorgesehen, der sich parallel bzw. fluchtend zu einer Achse 10 des Wickelkörpers 2 erstreckt und über den gesamten Querschnitt durchgehend vorgesehen ist, so daß das Material des Wickelkörpers im Bereich des Schlitzes 9 gleichsam halbiert wird. Die beiden rechts und links des Schlitzes 9 sich ergebenden Partien des Wickelkörpers 2 sollen im Querschnitt gleich ausgebildet sein. Der Schlitz 9 ist randgeschlossen ausgebildet, d. h. er läuft nicht in eine äußere Begrenzung des Wickelkörpers 2 über. Insbesondere ergibt sich in Richtung auf das freie Ende 7 ein nicht geschlitzter Bereich 11.

Der andere Endbereich 6 ist in keiner Weise besonders ausgebildet. Er geht ohne Änderung in den Mittelbereich 4 über bzw. ist genauso ausgebildet wie dieser Mittelbereich 4. Dies schließt nicht aus, daß der Endbereich 6 auch einmal verjüngt ausgebildet werden kann, um ein leichteres Einstecken in den sich zu einer Öse elastisch aufweitenden Schlitz 9 zu ermöglichen, wenn die Fixierlage gemäß Figur 2 eingenommen werden soll. Auch abgerundete Endbereiche 5, 6 im Bereich der freien Enden 7 und 8 sind nicht störend, erfordern jedoch einen entsprechenden Herstellungsaufwand.

Der Lockenwickler gemäß Figur 1 wird mit seinem Mittelbereich 4 über ein Büschel Haare 12 gewickelt, was in der üblichen Art und Weise geschieht. Der Wickelkörper 2 wird sodann in die gekrümmte Stellung gemäß Figur 2 verbracht und durch Anwendung eines leichten axialen Drucks gemäß Pfeil 13, der durch einen Finger einer Hand ausgeübt werden kann, öffnet sich der Schlitz 9 zu einer ösenartigen Durchbrechung, die etwa rautenförmige Gestalt einnimmt. Der andere Endbereich 6 kann dann ohne Weiteres mit der anderen Hand durch die sich aus dem Schlitz 9 bildende Öse hindurchgesteckt werden. Nach dem Loslassen reicht die Rückstellkraft des Kunststoffschaummaterials des Wickelkörpers aus, um die fixierte Stellung beizubehalten, wie dies Figur 2 zeigt. Es ist auch ohne Weiteres möglich, die fixierte Stellung durch etwas weiteres Durchziehen des Endbereichs 6 als dargestellt zu verändern.

In Figur 3 ist eine zweite Ausführungsform des Lockenwicklers 1 dargestellt. Der Wickelkörper 2 weist hier quadratischen Querschnitt 14 auf. Auch hier ist der Mittelbereich 4 und die beiden Endbereiche 5 und 6 gebildet. Der Schlitz ist hier als eine schmale Ausstanzung 15 ausgebildet und doppelt vorgesehen, also in beiden Endbereichen 5 und 6. Die beiden Ausstanzungen 15 fluchten mit ihren Hauptflächen zueinander und sind auch derart zur Längsachse ausgebildet, daß die durch die Ausstanzungen 15 und 16 entstehenden Materialbereiche des Wickelkörpers 2 gleichen Restquerschnitt behalten. Die Ausstanzungen 15 sind sehr schmal ausgebildet, um diese Restquerschnitte möglichst wenig zu schädigen. Der Wickelkörper besitzt einen Querschnitt 14 von 10 x 10 mm. Der freie Bereich 11 ist ebenfalls 10 mm lang, während die Ausstanzung 15 etwa 30 mm lang ausgebildet ist. Es versteht sich, daß die Ausstanzung 15 auch durch eine Ausnehmung gebildet sein kann, wenn die Einzelherstellung solcher Lockenwickler 2 durch Formspritzen erfolgt. Preiswertere Herstellmöglichkeiten ergeben sich jedoch durch eine Endlosfertigung eines Rohwickelkörpers, von dem Wickelkörper abgelängt werden. Die beiden Ausstanzungen 15 können auch um 90° um die Achse 10 gedreht angeordnet sein. Es versteht sich, daß auch andere Querschnitte als der runde Querschnitt 3 oder der quadratische Querschnitt 14 verwirklicht sein können.

### Bezugszeichenliste:

- 1: = Lockenwickler
- 2: = Wickelkörper
- 3: = Querschnitt
- 4: = Mittelbereich
- 5: = Endbereich
- 6: = Endbereich
- 7: = Ende
- 8: = Ende
- 9: = Schlitz
- 10: = Achse
- 11: = Bereich
- 12: = Haare
- 13: = Pfeil
- 14: = Querschnitt
- 15: = Ausstanzung

## Patentansprüche

1. Bügelloser, seelenloser, stabförmiger Lockenwickler zum Aufwickeln und Festhalten trockener oder angefeuchteter Haare, mit einem Wickelkörper (2) aus nachgiebigem, rückstellendem Kunststoffschaum und mit einer Einrichtung zum Fixieren einer gekrümmten Form des Wickelkörpers nach dem Wickeln aus mindestens einer im einen Endbereich (5) angeordneten randgeschlossenen Öffnung, die sich parallel zur Achse (10) des Wickelkörpers (2) erstreckt, und einem anderen Endbereich (6) zum Einführen in die Öffnung, dadurch gekennzeichnet, daß der Wickelkörper (2) zumindest über seine wesentliche axiale Erstreckung einschließlich der beiden Endbereiche (5, 6) konstante äußere Abmessungen aufweist, daß die Öffnung als Schlitz (9) oder als schmale Ausstanzung (15) mit im Vergleich zum Durchmesser oder der betreffenden Abmessung des Wickelkörpers (2) relativ großer Länge ausgebildet und somit der geschlitzte oder gestanzte Bereich des Wickelkörpers (2) elastisch zu einer Öse verformbar ist, in die der andere Endbereich (6) mit im Vergleich zum Querschnitt des Wickelkörpers unverändertem Querschnitt einsteckbar ist.

2. Lockenwickler nach Anspruch 1, dadurch gekennzeichnet, daß der Wickelkörper (2) einschließlich der beiden Endbereiche (5, 6) runden oder eckigen Querschnitt (3, 14) aufweist.

3. Lockenwickler nach Anspruch 1 oder 2, dadurch gekennzeichnet, daß der Schlitz (9, 15) eine axiale Länge aufweist, die etwa dem 3fachen des Durchmessers oder der betreffenden Abmessung des Wickelkörpers (2) entspricht.

4. Lockenwickler nach Anspruch 3, dadurch gekennzeichnet, daß der Schlitz (9) bei einem Durchmesser des Wickelkörpers von etwa 15 mm eine axiale Länge von etwa 45 mm und der sich in Richtung auf das freie Ende (7) anschließende ungeschlitzte Bereich (11) eine axiale Länge von etwa 15 mm aufweist.

5. Lockenwickler nach einem der Ansprüche 1 bis 4, dadurch gekennzeichnet, daß der Wickelkörper (2) an beiden Endbereichen (5, 6) je einen Schlitz (9) oder eine Ausstanzung (15) aufweist, die symmetrisch und fluchtend zueinander angeordnet sind.

6. Verfahren zur Herstellung eines bügellosen, seelenlosen stabförmigen Lockenwicklers aus nachgiebigem, rückstellenden Kunststoffschaum, indem ein langgestreckter Rohwickelkörper aus dem Kunststoffschaum mit der einfachen oder vielfachen axialen Länge des Wickelkörpers (2) und mit zumindest im wesentlichen über die Länge konstanten äußeren Abmessungen gebildet wird, und daß je Wickelkörper (2) zumindest ein sich parallel zur Längsrichtung erstreckender Schlitz (9) oder eine schmale Ausstanzung (15) mit im Vergleich zum Durchmesser oder der betreffenden Abmessung des Wickelkörpers (2) relativ großer Länge zumindest in den einen Endbereich (5) eingeformt wird.

7. Verfahren nach Anspruch 6, dadurch gekennzeichnet, daß zur Bildung des Rohwickelkörpers der Kunststoffschaum runddichtschnurartig extrudiert wird, und daß die Einformung des Schlitzes jeweils durch einen partiellen Schnitt durchgeführt wird.

8. Verfahren nach Anspruch 6, dadurch gekennzeichnet, daß der Wickelkörper mit abgerundeten Enden und mindestens einem Schlitz (9, 15) durch Formspritzen hergestellt wird.

9. Verfahren nach Anspruch 6, dadurch gekennzeichnet, daß der Rohwickelkörper durch Hohlbohren aus einem ausgeschäumten Kunststoffschaumblock hergestellt wird.

10. Verfahren nach Anspruch 6, dadurch gekennzeichnet, daß der Rohwickelkörper oder der Wickelkörper durch Stanzen aus einer ausgeschäumten Kunststoffschaumplatte hergestellt wird.

## Claims

1. A rod-type curler without bow for dressing and maintaining dry or moistened hairs, comprising a winder body (2) of resilient restoring foam rubber and a device for fixing the winder body in a bend form after wounding, having at least one margin-performed opening being positioned at one end portion (5) and parallel to the axis (10) of the winder body (2), the winder body having another end portion (6) for introducing into the opening, **wherein** the winder body (2) has constant outer dimensions at least over its substantial axial length including the both end portions (5, 6), the opening is a slot (9) or a punching out (15) and being narrow but having a great length all with respect to the diameter or the relevant dimension of the winder body (2), the slit or punched portion of the winder body (2) being adapted to be elastically distorted into a ring, in which the other end portion (6) of the winder body may be pluged-in with an essentially unchanged cross section.

2. A curler according to claim 1, **wherein** the winder body (2) including the both end portions (5, 6) comprises circular or polygonal cross section (3, 14).

3. A curler according to claim 1 or 2, **wherein** the slot (9, 15) has an axial length of about three times the diameter or the relevant dimension of the winder body (2).

4. A curler according to claim 3, **wherein** the slot (9, 15) has an axial length of about 45 mm, the diameter of the winder body having about 15 mm, and the portion (11) without the slot facing the free end (7) of the slit end portion has an axial length of about 15 mm.

5. A curler according to one of the claims 1 to 4, **wherein** the winder body (2) comprises a slot (9) or a punching out (15) at both end portions (5, 6), the slots being positioned symmetrically and in alignment to each other.

6. A method for the manufacture of a rod-type curler without bow and without core out of resilient restoring foam rubber, wherein an elongate base winder body of the foam rubber is formed, having once or multiple times the axial length of the winder body (2) and having constant outer dimensions over at least its substantial length, and wherein for each winder body (2) at least one slot (9) or punching out (15) is formed into one end portion (5) with narrow shape but having a great length all with respect to the diameter or the relevant dimension of the winder body (2).

7. A method according to claim 6, **wherein** during forming of the base winder body the foam rubber is extruded in a manner to form a sealing profile and the forming of the slot is executed by partial cuts.

8. A method according to claim 6, **wherein** the winder body is manufactured by injection moulding with rounded ends and at least one slot (9, 15).

9. A method according to claim 6, **wherein** the base winder body is manufactured by hollow drilling of a block of foamed plastic.

10. A method according to claim 6, **wherein** the base winder body or the winder body is manufactured by punching out of a plate of foamed plastic.

## Revendications

1. Bigoudi sans étrier, sans âme, en forme de tige, pour enrouler et maintenir des cheveux secs ou humidifiés, avec un corps d'enroulement (2) en mousse de plastique reprenant élastiquement sa force et avec un dispositif pour fixer une forme courbée du corps d'enroulement après l'enroulement, avec au moins une ouverture fermée sur les bords disposée dans une région terminale (5) qui s'étend parallèlement à l'axe (10) du corps d'enroulement (2) et une autre région terminale (6) à introduire dans l'ouverture, caractérisé en ce que le corps d'enroulement (2) présente essentiellement, au moins sur son extension axiale, y compris les deux régions terminales (5, 6), des dimensions extérieures constantes, en ce que l'ouverture se présente sous forme d'une fente (9) ou d'un trou poinçonné étroit (15) avec une longueur relativement grande par rapport au diamètre ou à la dimension correspondante du corps d'enroulement (2) et que la région fendue ou poinçonnée du corps d'enroulement (2) peut donc être déformée élastiquement pour former un oeillet, dans lequel l'autre région terminale (6), de section inchangée par rapport à la section du corps d'enroulement, peut être insérée.

2. Bigoudi selon la revendication 1, caractérisé en ce que le corps d'enroulement (2), y compris les deux régions terminales (5, 6) présentent une section circulaire ou polygonale (3, 14).

3. Bigoudi selon la revendication 1 ou 2, caractérisé en ce que la fente (9, 5) présente une longueur axiale qui correspond à environ le triple du diamètre ou de la dimension correspondante du corps d'enroulement (2).

4. Bigoudi selon la revendication 3, caractérisé en ce que la fente (9) présente, pour un diamètre du corps d'enroulement d'environ 15 mm, une longueur axiale d'environ 45 mm et que la région (11) sans fente qui s'y raccorde dans la direction à l'extrémité libre (7) présente une longueur axiale d'environ 15 mm.

5. Bigoudi selon la revendication 1 à 4, caractérisé en ce que le corps d'enroulement (2) présente dans les deux régions terminales (5, 6) une fente (9) ou un trou poinçonné (15) qui sont disposés symétriquement et en correspondance l'un par rapport à l'autre.

6. Procédé de fabrication d'un bigoudi sans étrier, sans âme, en forme de tige, en mousse de plastique reprenant élastiquement sa forme, dans lequel un corps d'enroulement brut de forme allongée est formé en mousse de matière plastique, avec une longueur égale à la longueur axiale du corps d'enroulement (2) ou à un multiple de cette longueur et avec des dimensions extérieures au moins essentiellement constantes sur la longueur, et en ce que chaque corps d'enroulement (2) comporte au moins une fente (9) ou un trou poinçonné étroit (15) s'étendant parallèlement à la direction longitudinale, avec une longueur relativement grande par comparaison avec le diamètre ou la dimension correspondante du corps d'enroulement (2) qui est formé au moins dans l'une des régions terminales (5).

7. Procédé selon la revendication 6, caractérisé en ce que, pour former le corps d'enroulement brut, la mousse de matière plastique est extrudée en formant un cordon rond et compact, et en ce que la formation de la fente est réalisée chaque fois par une coupe partielle.

8. Procédé selon la revendication 6, caractérisé en ce que le corps d'enroulement avec les extrémités arrondies et au moins une fente (9, 15), est fabriqué par moulage par injection.

9. Procédé selon la revendication 6, caractérisé en ce que le corps d'enroulement brut est fabriqué en forant un trou dans un bloc de mousse de matière plastique moussée.

10. Procédé selon la revendication 6, caractérisé en ce que le corps d'enroulement brut ou le corps d'enroulement est préparé par estampage d'une plaque de mousse de matière plastique moussée.
